# EUROPÄISCHE PATENTSCHRIFT

(11) **EP 3 511 634 B1**
(45) Veröffentlichungstag und Bekanntmachung des Hinweises auf die Patenterteilung: **27.04.2022**
(21) Anmeldenummer: 19150646.8
(22) Anmeldetag: 08.01.2019
(51) Int. Cl.: F24D 3/10

(54) **ANSCHLUSS-SET**
CONNECTION SET
KIT DE RACCORDEMENT

(30) Priorität: 10.01.2018 DE 102018100422
(43) Veröffentlichungstag der Anmeldung: 17.07.2019
(73) Patentinhaber: Viessmann Climate Solutions SE, 35108 Allendorf (DE)
(72) Erfinder: DWORIANKIN, Leopold, 59969 Hallenberg (DE)
(74) Vertreter: Wolf, Michael

(56) Entgegenhaltungen:
- DE-A1-102006 010 562
- DE-A1-102015 117 997
- DE-U1-202005 005 008
- DE-U1-202009 003 191
- DE-U1-202013 105 851

## Beschreibung

Die Erfindung betrifft ein Anschluss-Set gemäß dem Oberbegriff des Patentanspruchs 1.

Ein Anschluss-Set der eingangs genannten Art ist aus dem Schutzrechtsdokument DE 298 21 805 U1 bekannt. Dieses Anschluss-Set besteht aus einem ersten Kanalabschnitt zur Führung eines Fluids in eine erste Richtung und aus einem zweiten, parallel zum ersten verlaufenden Kanalabschnitt zur Führung des gleichen Fluids, wobei beide Kanalabschnitte an ihren jeweiligen Enden Anschlussflansche und an ihrer Wandung jeweils einen Zusatzanschluss aufweisen. Ein solches Anschluss-Set dient zur Verbindung von Vor- und Rücklaufleitungen einer Heizungsanlage.

Dokument DE 20 2013 105851 U1 offenbart den Oberbegriff des Anspruchs 1.

Der Erfindung liegt die Aufgabe zugrunde ein Anschluss-Set der eingangs genannten Art zu verbessern. Insbesondere soll ein Anschluss-Set mit verbesserten hydraulischen Funktionen geschaffen werden.

Diese Aufgabe ist mit einem Anschluss-Set der eingangs genannten Art durch die im Kennzeichen des Patentanspruchs 1 aufgeführten Merkmale gelöst.

Nach der Erfindung ist also vorgesehen, dass an den Wandungen der beiden Kanalabschnitte zusätzlich zu den Anschlussflanschen und den Zusatzanschlüssen jeweils ein Anschluss zu einem zur Führung des Fluids vom einen zum anderen Kanalabschnitt ausgebildeten, dritten Kanalabschnitt vorgesehen ist.

Mit anderen Worten zeichnet sich das erfindungsgemäße Anschluss-Set somit dadurch aus, dass es einen Fluidaustausch zwischen dem ersten und dem zweiten Kanalabschnitt ermöglicht. Dies wird dadurch erreicht, dass die drei Kanalabschnitte fluidisch und in Form einer hydraulischen Weiche miteinander verbunden ausgebildet sind. Dank dieser Dreikammertechnik ist ein optimaler hydraulischer Ausgleich zwischen einem Primär- und einem Sekundärkreislauf gegeben.

Vorteilhafte Weiterbildungen des erfindungsgemäßen Anschluss-Sets ergeben sich aus den abhängigen Patentansprüchen.

Der Vollständigkeit halber wird noch auf das Patentdokument DE 10 2015 117 997 A1 verwiesen, aus dem aber ebensowenig ein dritter Kanalabschnitt bekannt ist, wie aus dem eingangs genannten Stand der Technik. Darüber hinaus ist bei der Lösung nach diesem Patentdokument eine hydraulische Weiche nur am Ende eines Gesamtstranges möglich, während bei der erfindungsgemäße Lösung grundsätzlich jeder Abschnitt (sofern mehrere vorgesehen sind, worauf unten noch genauer eingegangen wird) mit einer Weiche versehen sein können.

Das erfindungsgemäße Anschluss-Set einschließlich seiner vorteilhaften Weiterbildungen gemäß der abhängigen Patentansprüche wird nachfolgend anhand der zeichnerischen Darstellung eines bevorzugten Ausführungsbeispiels näher erläutert.

Es zeigt
- Figur 1: perspektivisch das erfindungsgemäße Anschluss-Set;
- Figur 2: perspektivisch und im Längsschnitt das Anschluss-Set gemäß Figur 1; und
- Figur 3: perspektivisch und im Querschnitt das Anschluss-Set gemäß Figur 1 und 2.

Das in den Figuren dargestellte Anschluss-Set besteht zunächst in bekannter Weise aus einem ersten Kanalabschnitt 1 zur Führung eines Fluids und einem zweiten, parallel zum ersten verlaufenden Kanalabschnitt 2 zur Führung des gleichen Fluids, wobei beide Kanalabschnitte 1, 2 an ihren jeweiligen Enden Anschlussflansche 1.1, 2.1 und an ihrer Wandung jeweils einen Zusatzanschluss 1.2, 2.2 aufweisen.

Wie weiterhin aus den Figuren ersichtlich, sind die Kanalabschnitte 1, 2, 3 erfindungsgemäß horizontal erstreckt verlaufend 15 ausgebildet.

Die Anschlussflansche 1.1, 2.1, die auch nach dem Vorbild gemäß der DE 298 21 805 U1 als gemeinsamer Flansch ausgebildet sein können, dienen wahlweise zum Anschluss an einen Heizkreis eines Gebäudes oder aber auch, wenn mehrere Heizgeräte nebeneinander angeordnet werden sollen, wozu das Anschluss-Set besonders bevorzugt verwendet wird, zum Anschluss eines oder mehrerer weiterer Anschluss-Sets. Jedes einzelne Heizgerät ist dabei über die Zusatzanschlüsse 1.2, 2.2 mit dem Anschluss-Set verbunden.

Wesentlich für das erfindungsgemäße, vorzugsweise gusstechnisch, insbesondere aus Grauguss, hergestellte Anschluss-Set ist nun, dass an den Wandungen der beiden Kanalabschnitte 1, 2 zusätzlich zu den Anschlussflanschen 1.1, 2.1 und den Zusatzanschlüssen 1.2, 2.2 jeweils ein Anschluss 3.1, 3.2 zu einem zur Führung des Fluids vom einen zum anderen Kanalabschnitt 1, 2 ausgebildeten, dritten Kanalabschnitt 3 vorgesehen ist.

Erfindungsgemäß vorgesehen ist dabei, dass der dritte Kanalabschnitt 3 zwischen dem ersten und zweiten Kanalabschnitt 1, 2 angeordnet ist. Noch etwas genauer betrachtet, ist dabei vorgesehen, dass der dritte Kanalabschnitt 3 oberhalb des ersten Kanalabschnitts 1 und unterhalb des zweiten Kanalabschnitts 2 angeordnet ist.

Weiterhin ist bevorzugt vorgesehen, dass die Anschlüsse 3.1, 3.2 an entgegengesetzten Enden des dritten Kanalabschnitts 3 angeordnet sind. Außerdem ist bevorzugt vorgesehen, dass der mit dem zweiten Kanalabschnitt 2 verbundene Anschluss 3.2 oberhalb des mit dem ersten Kanalabschnitt 1 verbundenen Anschlusses 3.1 angeordnet ist.

Ferner ist besonders bevorzugt vorgesehen, dass der dritte Kanalabschnitt 3 wahlweise einen gemeinsamen Wandabschnitt 1.3 mit dem ersten Kanalabschnitt 1 und/oder einen gemeinsamen Wandabschnitt 2.3 mit dem zweiten Kanalabschnitt 2 aufweist, wobei in diesem Fall weiterhin besonders bevorzugt vorgesehen ist, dass der Anschluss 3.1, 3.2 als Durchgangsöffnung am gemeinsamen Wandabschnitt 1.3, 2.3 ausgebildet ist.

Weiterhin ist bevorzugt vorgesehen, dass die Zusatzanschlüsse 1.2, 2.2 an zueinander benachbarten Enden der beiden Kanalabschnitte 1, 2 angeordnet sind.

Darüber hinaus ist vorgesehen, dass wahlweise der erste und/ oder zweite Kanalabschnitt 1, 2, vorzugsweise der zweite Kanalabschnitt 2, an seiner höchsten Stelle mit einem Entlüftungsventil 4 versehen ausgebildet ist.

Ferner ist vorgesehen, dass mindestens einer der beiden Zusatzanschlüsse 1.2, 2.2, vorzugsweise der zum ersten Kanalabschnitt 1 gehörende Zusatzanschluss 1.2, mit einer Pumpe 5, insbesondere Heizkreispumpe, versehen ausgebildet ist.

Schließlich ist vorgesehen, dass mindestens einer der Kanalabschnitte 1, 2, 3, vorzugsweise der erste Kanalabschnitt 1, an seiner tiefsten Stelle mit einem Entleerungsanschluss 6 versehen ausgebildet ist.

Das erfindungsgemäße, als hydraulische Weiche arbeitende Anschluss-Set funktioniert wie folgt:
Ein Vorlaufanschluss eines Heizgerätes (typischer Weise ein wandhängender Gas- bzw. Ölheizkessel) ist hydraulisch mit dem Zusatzanschluss 2.2 verbunden, d. h. vom Heizgerät kommendes, vergleichsweise warmes Fluid (Heizkreiswasser) strömt über den Anschlussflansch 2.1 in einen Heizkreis, der wahlweise mit Heizkörpern und/oder Warmwasserspeichern versehen ist.

Sind mehrere Heizgeräte vorgesehen, können mehrere Anschluss-Sets nebeneinander angeordnet und über die Anschlussflansche 1.1, 2.1 miteinander verbunden sein bzw. werden. Ist nur ein Heizgerät vorgesehen, werden zwei der vier Anschlussflansche 1.1, 2.1 mit einem Deckelelement verschlossen, es sei denn die Anlage weist auch noch einen Warmwasserspeicher auf.

Vergleichsweise kaltes, vom Heizkreis zurückkommendes Fluid wird dem Anschluss-Set über den Anschlussflansch 1.1 zugeführt. Von dort strömt dieses Fluid über den Zusatzanschluss 1.2, der in seinem weiteren Verlauf mit einer Pumpe 5 versehen ist, zu einem Rücklaufanschluss des Heizgerätes.

Aus den obigen Erläuterungen ergibt sich, dass erfindungsgemäß vorgesehen ist, dass der erste, untere Kanalabschnitt 1 zur Führung eines vergleichsweise kalten und der zweite, obere Kanalabschnitt 2 zur Führung eines vergleichsweise warmen Fluids vorgesehen ist. Weiterhin ergibt sich aus den obigen Erläuterungen, dass der erste Kanalabschnitt 1 zur Führung des Fluids in eine erste Richtung und der zweite Kanalabschnitt 2 zur Führung des Fluids in eine zur ersten Richtung entgegengesetzten zweiten Richtung ausgebildet sein kann.

Sollte ein Leistungs- bzw. Druckausgleich zwischen dem Heizkreis und dem Heizgerät (also zwischen dem Primär- und dem Sekundärkreis) erforderlich sein, so kann dieser in optimaler Weise über den Kanalabschnitt 3 erfolgen, und zwar dadurch, dass das Fluid von einem der beiden Kanalabschnitte 1, 2 über den Anschluss 3.1, 3.2 in den dritten Kanalabschnitt 3 und von dort in den anderen Kanalabschnitt 2, 1 strömt. Bedingt durch die sich aus dem Aufbau des erfindungsgemäßen Anschluss-Sets ergebende Schichtung des Fluids im dritten Kanalabschnitt 3 erfolgt dieser Ausgleich mit einem sehr geringen Energieverlust.

Der Vollständigkeit halber wird schließlich noch darauf hingewiesen, dass auch vorgesehen sein kann, dass der eine Anschlussflansch 2.1 den Vorlauf zu dem oder den Heizkreisen und der hierzu gegenüberliegende Anschlussflansch 1.1 den entsprechenden Rücklauf bildet.

### Bezugszeichenliste

- 1: erster Kanalabschnitt
- 1.1: Anschlussflansch
- 1.2: Zusatzanschluss
- 1.3: Wandabschnitt
- 2: zweiter Kanalabschnitt
- 2.1: Anschlussflansch
- 2.2: Zusatzanschluss
- 2.3: Wandabschnitt
- 3: Kanalabschnitt
- 3.1: Anschluss
- 3.2: Anschluss
- 4: Entlüftungsventil
- 5: Pumpe
- 6: Entleerungsanschluss

## Patentansprüche

1. Anschluss-Set, umfassend einen ersten Kanalabschnitt (1) zur Führung eines Fluids und einen zweiten, parallel zum ersten verlaufenden Kanalabschnitt (2) zur Führung des gleichen Fluids, wobei beide Kanalabschnitte (1, 2) an ihren jeweiligen Enden Anschlussflansche (1.1, 2.1) und an ihrer Wandung jeweils einen Zusatzanschluss (1.2, 2.2) aufweisen, wobei
an den Wandungen der beiden Kanalabschnitte (1, 2) zusätzlich zu den Anschlussflanschen (1.1, 2.1) und den Zusatzanschlüssen (1.2, 2.2) jeweils ein Anschluss (3.1, 3.2) zu einem zur Führung des Fluids vom einen zum anderen Kanalabschnitt (1, 2) ausgebildeten, dritten Kanalabschnitt (3) vorgesehen ist, wobei die Kanalabschnitte (1, 2, 3) horizontal erstreckt verlaufend ausgebildet sind,
**dadurch gekennzeichnet,**
**dass** der dritte Kanalabschnitt (3) zwischen dem ersten und zweiten Kanalabschnitt (1, 2) angeordnet ist,
**dass** der dritte Kanalabschnitt (3) oberhalb des ersten Kanalabschnitts (1) und unterhalb des zweiten Kanalabschnitts (2) angeordnet ist,
**dass** der erste, untere Kanalabschnitt (1) zur Führung eines vergleichsweise kalten und der zweite, obere Kanalabschnitt (2) zur Führung eines vergleichsweise warmen Fluids vorgesehen ist.

2. Anschluss-Set nach Anspruach 1
**dadurch gekennzeichnet,**
**dass** die Anschlüsse (3.1, 3.2) an entgegengesetzten Enden des dritten Kanalabschnitts (3) angeordnet sind.

3. Anschluss-Set nach Anspruch 1 oder 2,
**dadurch gekennzeichnet,**
**dass** der mit dem zweiten Kanalabschnitt (2) verbundene Anschluss (3.2) oberhalb des mit dem ersten Kanalabschnitt (1) verbundenen Anschlusses (3.1) angeordnet ist.

4. Anschluss-Set nach einem der Ansprüche 1 bis 3,
**dadurch gekennzeichnet,**
**dass** der dritte Kanalabschnitt (3) wahlweise einen gemeinsamen Wandabschnitt (1.3) mit dem ersten Kanalabschnitt (1) und/oder einen gemeinsamen Wandabschnitt (2.3) mit dem zweiten Kanalabschnitt (2) aufweist.

5. Anschluss-Set nach Anspruch 4,
**dadurch gekennzeichnet,**
**dass** der Anschluss (3.1, 3.2) als Durchgangsöffnung am gemeinsamen Wandabschnitt (1.3, 2.3) ausgebildet ist.

6. Anschluss-Set nach einem der Ansprüche 1 bis 5,
**dadurch gekennzeichnet,**
**dass** die Zusatzanschlüsse (1.2, 2.2) an zueinander benachbarten Enden der beiden Kanalabschnitte (1, 2) angeordnet sind.

7. Anschluss-Set nach einem der Ansprüche 1 bis 6,
**dadurch gekennzeichnet,**
**dass** dieses gusstechnisch, insbesondere aus Grauguss, hergestellt ausgebildet ist.

## Claims

1. Connection set comprising a first channel section (1) for the conveying a fluid and a second channel section (2) running parallel to the first one for conveying the same fluid, wherein both channel sections (1, 2) comprise connection flanges (1.1, 2.1) at their respective ends and an additional connection (1.2, 2.2) on their wall, wherein,
in addition to the connection flanges (1.1, 2.1) and the additional connections (1.2, 2.2), a connection (3.1, 3.2) to a third channel section (3) designed to convey the fluid from one channel section to the other channel section (1, 2) is provided on the walls of the two channel sections (1, 2), wherein the channel sections (1, 2, 3) extend horizontally,
**characterized in**
**that** the third channel section (3) is arranged between the first and second channel sections (1, 2),
**that** the third channel section (3) is arranged above the first channel section (1) and below the second channel section (2),
**that** the first, lower channel section (1) is provided for conveying a comparatively cold fluid, and the second upper channel section (2) is provided for conveying a comparatively warm fluid.

2. Connection set according to claim 1,
**characterized in**
**that** the connections (3,1, 3.2) are arranged at opposing ends of the third channel section (3).

3. Connection set according to claim 1 or 2,
**characterized in**
**that** the connection (3.2) connected to the second channel section (2) is arranged above the connection (3.1) connected to the first channel section (1).

4. Connection set according to any one of the claims 1 to 3,
**characterized in**
**that** the third channel section (3) optionally comprises a common wall section (1.3) with the first channel section (1) and/or a common wall section (2.3) with the second channel section (2).

5. Connection set according to claim 4,
**characterized in**
**that** the connection (3.1, 3.2) is designed as a passage opening on the common wall section (1.3, 2.3).

6. Connection set according to any one of the claims 1 to 5,
**characterized in**
**that** the additional connections (1.2, 2.2) are arranged at adjacent ends of the two channel sections (1, 2).

7. Connection set according to any one of the claims 1 to 6,
**characterized in**
**that** this is manufactured by means of casting technology, in particular, being made of grey cast iron.

## Revendications

1. Kit de raccordement, comprenant un premier tronçon de canalisation (1), destiné à conduire un fluide et un deuxième tronçon de canalisation (2), s'écoulant à la parallèle du premier, destiné à conduire le même fluide, sur leurs extrémités respectives, les deux tronçons de canalisation (1, 2) comportant des brides de raccordement (1.1, 2.1) et sur leur paroi,
respectivement un raccordement supplémentaire (1.2, 2.2),
sur les parois des deux tronçons de canalisation (1, 2) étant prévu en supplément des brides de raccordement (1.1, 2.1) et des raccordements supplémentaires (1.2, 2.2), respectivement un raccordement (3.1, 3.2) sur un troisième tronçon de canalisation (3), conçu pour conduire le fluide de l'un vers l'autre tronçon de canalisation (1, 2), les tronçons de canalisation (1, 2, 3) étant conçus pour s'écouler en extension horizontale, **caractérisé en ce que**
le troisième tronçon de canalisation (3) est placé entre le premier et le deuxième tronçons de canalisation (1, 2),
le troisième tronçon de canalisation (3) est placé au-dessus du premier tronçon de canalisation (1) et en-dessous du deuxième tronçon de canalisation (2),
le premier tronçon de canalisation (1) inférieur est prévu pour conduire un fluide comparativement froid et le deuxième tronçon de canalisation (2) supérieur est prévu pour guider un fluide comparativement chaud.

2. Kit de raccordement selon la revendication 1, **caractérisé en ce que**
les raccordements (3.1, 3.2) sont prévus sur des extrémités opposées du troisième tronçon de canalisation (3).

3. Kit de raccordement selon la revendication 1 ou 2, **caractérisé en ce que**
le raccordement (3.2) relié avec le deuxième tronçon de canalisation (2) est placé au-dessus du raccordement (3.1) relié avec le premier tronçon de canalisation (1).

4. Kit de raccordement selon l'une quelconque des revendications 1 à 3,
**caractérisé en ce que**
le troisième tronçon de canalisation (3) comporte sélectivement un tronçon de paroi (1.3) commun avec le premier tronçon de canalisation (1) et/ou un tronçon de paroi (2.3) commun avec le deuxième tronçon de canalisation (2).

5. Kit de raccordement selon la revendication 4,
**caractérisé en ce que**
le raccordement (3.1, 3.2) est conçu sous la forme d'un orifice de passage sur le tronçon de paroi (1.3, 2.3) commun.

6. Kit de raccordement selon l'une quelconque des revendications 1 à 5 ,
**caractérisé en ce que**
les raccordements supplémentaires (1.2, 2.2) sont placés sur des extrémités voisines l'une de l'autre des deux tronçons de canalisation (1, 2).

7. Kit de raccordement selon l'une quelconque des revendications 1 à 6 ,
**caractérisé en ce qu'**
il est conçu en étant fabriqué par technique de moulage, notamment en fonte grise.
